# EUROPÄISCHE PATENTSCHRIFT

(11) **EP 0 293 585 B1**
(45) Veröffentlichungstag und Bekanntmachung des Hinweises auf die Patenterteilung: **12.06.1991**
(21) Anmeldenummer: 88106171.7
(22) Anmeldetag: 19.04.1988
(51) Int. Cl.: F04C 2/14

(54) **Reversierbare Zahnradmaschine (Pumpe oder Motor)**
Reversible gear machine (pump or motor)
Machine réversible à engrenages (pompe ou moteur)

(30) Priorität: 30.05.1987 DE 3718229
(43) Veröffentlichungstag der Anmeldung: 07.12.1988
(73) Patentinhaber: ROBERT BOSCH GMBH, 70442 Stuttgart (DE)
(72) Erfinder: Rustige, Hayno, Dipl.-Ing., D-7163 Oberrot (DE)

(56) Entgegenhaltungen:
- DD-B- 157 874
- DE-A- 2 334 051
- DE-A- 2 403 319
- DE-A- 3 217 753
- US-A- 3 174 435
- US-A- 3 499 390

## Beschreibung

### Stand der Technik

Die Erfindung geht aus von einer Zahnradmaschine nach der Gattung des Hauptanspruchs. Eine derartige Zahnradmaschine ist bekanntgeworden aus der DD-B 157 874. Bei dieser bekannten Maschine befinden sich in Verbindungskanälen von der Hoch- bzw. Niederdruckseite zu den Druckfeldern und zu einem Leckölraum zwei Steuerventile, welche die Aufgabe haben, die Druckfelder jeweils mit der Hochdruckseite und einen Leckölkanal jeweils mit der Niederdruckseite zu verbinden. Eine derartige Zahnradmaschine hat den Nachteil, daß sie zwei Steuerventile benötigt, was einen erheblichen Einbauraum bedingt und außerdem hohe Kosten verursacht.

Es ist weiterhin eine Zahnradmaschine aus der DE-A 2 403 319 bekanntgeworden, die ähnliche Druckfelder zeigt und die ebenfalls für sogenannten Reversierbetrieb, d.h. Betrieb in beiden Drehrichtungen geeignet ist. Bei dieser Maschine befindet sich auf jeder Seite der Zahnräder zwischen den Druckräumen der Druckfelder und den Lagerkörpern mindestens eine Dichtung zum Abgrenzen derselben, wobei die Dichtungen so ausgebildet sind, daß sie einen U-förmigen Querschnitt besitzen, wobei die Basisseite der Dichtplatte zugewandt ist, und daß innerhalb dieser Dichtung noch ein Stützkörper vorgesehen ist. Eine derartige Maschine hat den Nachteil, daß die Beaufschlagung der Druckfelder nicht willkürlich erfolgen kann, sondern an die Druckverhältnisse in der Maschine gebunden sind.

### Vorteile der Erfindung

Die erfindungsgemäße Zahnradmaschine mit den kennzeichnenden Merkmalen des Hauptanspruchs hat den Vorteil, daß die Beaufschlagung mindestens zweier Druckfelder durch nur ein Ventil steuerbar ist, wodurch das Betriebsverhalten der Maschine sehr anpassungsfähig ist und wobei der konstruktive Aufwand sich in vertretbaren Grenzen hält.

### (Fortsetzung ursprüngliche Seite 2 "Zeichnung")

### Zeichnung

Ein Ausführungsbeispiel der Erfindung ist in der nachfolgenden Beschreibung und Zeichnung wiedergegeben. Diese zeigt in Figur 1 einen Längsschnitt durch einen Zahnradmotor, in Figur 2 einen Querschnitt längs II-II nach Figur 1, Figur 3 einen Querschnitt längs III-III nach Figur 2, Figur 4 eine Einzelheit.

### Beschreibung des Ausführungsbeispiels

Der Zahnradmotor weist ein Gehäuse 10 auf, dessen Innenraum 11 durch zwei Deckel 12, 13 verschlossen ist. Im Innenraum kämmen zwei Zahnräder 14, 15 im Außeneingriff miteinander, deren Wellen 16, 17 in buchsen- oder brillenförmigen Lagerkörpern 18, 19 gelagert sind, die axial und radial geringfügig im Gehäuse verschiebbar sind. Die Welle 17 hat einen Fortsatz 23, der durch eine Bohrung im Deckel 13 nach außen dringt und dort durch einen Dichtring 24 abgedichtet ist.

Zwischen dem Lagerkörper 18 und den Zahnradseitenflächen ist eine Dichtplatte 26 angeordnet, an deren den Zahnrädern abgewandten Seite Druckfelder ausgebildet sind, wie sie insbesondere in Figur 2 deutlich erkennbar dargestellt sind. Die Druckfelder A-D sind begrenzt durch eine Dichtung 27, die in einer passenden Nut in der Stirnfläche des Lagerkörpers 18 angeordnet ist. Wie insbesondere Figur 2 zeigt, besteht die Dichtung aus zwei konzentrisch verlaufenden, etwa brillenförmigen Ringen 28, 29, wobei die innenliegenden Ringe 29 durch einen Steg 30 miteinander verbunden sind, welcher in der gedachten Achsrichtung der Mitte der Zahnradwellen verläuft. Die inneren und äußeren Ringe sind außerdem jeweils durch Stege 31, 32 miteinander verbunden, die etwa radial von den inneren Ringen nach außen verlaufen, etwa rechtwinklig zum Steg 30, wobei sich ihre Achsrichtung ebenfalls auf die Mitte der Zahnradwellen bezieht. Der Durchmesser der äußeren Ringe 28 reicht bis zum Rand des Innenraums 11 bzw. bis zum Rand der Dichtplatte 26, während die inneren Ringe 29 einen geringen Abstand zu den Wellenbohrungen haben.

Auf diese Weise entstehen zweinebeneinanderliegende Druckfelder A und B beidseitig des Stegs 30 und zwei einander diametral gegenüberliegende Druckfelder C und D, die _ bezogen auf die Längsausdehnung der Dichtung 28 _ außen liegen. In die Druckfelder A und B dringt je eine Bohrung 34, 35 ein, die durch die Dichtplatte hindurchgehen und an den darunterliegenden Zahnlücken münden. In den Innenraum dringen, in Höhe der Zahnräder 14, 15 von außen her und achsgleich verlaufend zwei Bohrungen 50, 51 ein, welche der Druckmittelzu- bzw. abfuhr dienen.

In die äußeren Druckfelder C und D dringt ebenfalls je eine Bohrung 40, 41 ein, die ebenfalls durch die Dichtplatte dringen und mit achsgleich verlaufenden Bohrungen 42, 44 bzw. 43, 45 im Lagerkörper 18 bzw. Deckel 12 verbunden sind. Dort haben sie Verbindungen mit einer Leitung 46 an die ein Druckventil 47 angeschlossen ist, zweckmäßigerweise ein elektromagnetisch betätigbares Proportionalventil, mit dem der Druck in den Druckfeldern C und D gesteuert wird. Die Bohrungen 40, 41 sind als Drosselbohrungen ausgebildet.

Im Schnitt nach Figur 4 ist die Dichtung 27 näher dargestellt. Sie ist zweiteilig ausgebildet und besteht aus einem Stützkörper 27A mit U-förmigem Querschnitt, dessen Unterseite an der Dichtplatte 26 anliegt. Der Stützkörper besteht aus einem Kunststoff, z.B. PTFE. In den Stützkörper ist eine weiche, gummiartige Dichtung 27B eingelegt, die eine in der Figur 3 dargestellte Querschnittsform aufweist. Die Dichtung 27 ist in einer entsprechend geformte Nut 48 im Lagerkörper 18 angeordnet. Der Dichtkörper 27B hat an seinem am abgerundeten Nutgrund liegenden Teil zwei längsverlaufende Nuten 27C, 27D. Um den Lagerkörper herum verläuft in geringem Abstand zur Nut 48 eine umlaufende Nut 49.

Es sei angenommen, daß an der Bohrung 50 unter Hochdruck stehendes Druckmittel zugeführt wird. Dieses treibt nun die Zahnräder an, so daß an der Welle 23 ein Drehmoment abgenommen werden kann. Das Druckmittel verläßt die Bohrung 51 an der Niederdruckseite. In den Druckfeldern A und B herrscht nun über die Bohrungen 34 und 35 der Einlaß- bzw. der Auslaßdruck. Das Druckventil 47 ist geöffnet, so daß in denDruckfeldern C und D kein Druck herrscht. Dies deshalb, damit die Dichtplatte nicht zu stark an die Zahnradseitenflächen angedrückt wird. Dadurch bleiben die Reibungskräfte gering, und der Zahnradmotor kann gut anfahren. Nach dem Anfahren des Zahnradmotors werden die Druckfelder C und D durch zunehmendes Schließen des Schaltventils mit höherem Druck beaufschlagt, so daß die Dichtplatte 26 stärker an die Zahnradseitenflächen gedrückt wird. Damit erreicht man, daß entlang der Zahnradseitenflächen nun kein Druckmittel mehr von der Hochdruck- zur Niederdruckseite strömen kann, so daß der Wirkungsgrad des Zahnradmotors entsprechend hoch bleibt. Die Drosselbohrungen 40, 41 sorgen dafür, daß nur ein geringer Druckmittelstrom aus der Zahnradmaschine abgezweigt wird.

Es sei noch bemerkt, daß auch an der anderen Zahnradseitenfläche eine Dichtplatte 26 mit entsprechenden Druckfeldern angeordnet werden kann. Dies ist jedoch nicht unbedingt notwendig.

Selbstverständlich kann die Zahnradmaschine sowohl als Hydromotor wie auch als Zahnradpumpe betrieben werden. Sie ist reversierbar; wenn unter Hochdruck stehendes Druckmittel an der Bohrung 51 zugeführt wird, dann ist das Feld B mit Hochdruck beaufschlagt und das Feld A mit Niederdruck.

Durch die Nut 49 wird verhindert, daß unter Hochdruck stehendes Druckmittel entlang der Außenseite der Lagerkörper zu den Deckeln hin durchlecken kann. Dadurch bleibt das Gehäuseinnere weitgehend druckentlastet.

## Patentansprüche

1. Reversierbare Zahnradmaschine (Pumpe oder Motor) mit zwei im Außeneingriff kämmenden Zahnrädern (14, 15) und mit mindestens an einer deren Seitenflächen angeordneten Dichtplatte (26), die durch an ihren den Zahnrädern abgewandten Seite ausgebildete Druckfelder (A bis D) beaufschlagt ist, die durch eine Dichtungsanordnung (27) begrenzt sind, welche aus zwei konzentrisch verlaufenden, etwa brillenförmig ausgebildeten Ringen (28, 29) besteht, die durch Stege miteinander verbunden sind, wovon die äußeren Ringe entlang der Gehäuseinnenwand verlaufen, die inneren nahe den Zahnradwellen und wobei die beiden innenliegenden Ringe (29) auf einer gedachten, durch die Mitten der Zahnradwellen verlaufenden Verbindungsgeraden durch einen ersten Steg (30) verbunden sind, daß außerdem von den innenliegenden Ringen jeweils zwei radial und etwa senkrecht zum ersten Steg in entgegengesetzten Richtungen verlaufende Stege (31, 32) ausgehen und mit den äußeren Ringen verbunden sind, wodurch sich zwei diametral gegenüberliegende Druckfelder (C, D) ergeben, die über in dieselben mündenden Bohrungen (40, 41) von einem Druck beaufschlagt sind, der von einem Druckventil (46) gesteuert ist und wobei die zwischen den etwa radial verlaufenden Stegen (31, 32) und dem ersten Steg (30) gebildeten beiden Druckfelder (A, B) über die Dichtplatte (26) durchdringende Bohrungen (34, 35) mit dem jeweiligen Ein- bzw. Auslaß (50, 51) verbunden sind, dadurch gekennzeichnet, daß das Druckmittel für die Beaufschlagung der Druckfelder (C und D) aus dem Druckraum der Maschine entnommen ist, und zwar über Drosselbohrungen (40, 41), die über die Lagerkörper, die Druckfelder (C, D) und einem Gehäusedeckel (12) hindurchdringende Bohrungen (43, 45) an das Druckventil (47) angeschlossen sind, an das ein Behälter angeschlossen ist.

2. Maschine nach ein Anspruch 1, dadurch gekennzeichnet, daß die in die Druckfelder (C, D) mündenden Bohrungen (40, 41) als Drosselbohrungen ausgebildet sind.

3. Maschine nach Anspruch 1 und 2, dadurch gekennzeichnet, daß die Dichtungsanordnung zweiteilig ausgebildet ist und aus einem Stützring (27A) aus Kunststoff, welche unmittelbar an der Dichtplatte (26) anliegt, und einen in den Stützring eingelegten Dichtkörper (27B) aus weicherem Werkstoff besteht, und daß sich die Dichtungsanordnung (27) in einer in der Stirnseite des Lagerkörpers ausgebildeten Nut (48) befindet.

4. Maschine nach einem der Ansprüche 1 bis 3, dadurch gekennzeichnet, daß in geringem bestand zur Dichtungsanordnung (27) am Außenumfang der Lagerkörper eine umlaufende kleine Nut (49) ausgebildet ist.

## Claims

1. Reversible gear machine (pump or motor) having two externally meshing gears (14, 15) and a sealing plate (26) which is arranged at least on one of their side faces and is loaded by pressure zones (A to D) which are formed on its side remote from the gears and are defined by a sealing arrangement (27) which consists of two concentrically running rings (28, 29) which are designed roughly in a spectacle shape and are connected to one another by webs and of which the outer rings run along the inner wall of the housing and the inner rings run close to the gear shafts, and in which arrangement the two inner rings (29), on an imaginary straight connecting line running through the centres of the gear shafts are connected by a first web (30), that [sic], in addition, in each case two webs (31, 32), running radially and roughly perpendicularly to the first web in opposite directions, lead off from the inner rings and are connected to the outer rings, which results in two diametrically opposite pressure zones (C, D) which are loaded by a pressure via bores (40, 41) leading into the same, which pressure is controlled by a pressure valve (46), and the two pressure zones (A, B) formed between the roughly radially running webs (31, 32) and the first web (30) are connected to the respective inlet and outlet (50, 51) via bores (34, 35) penetrating through the sealing plate (26), characterised in that the pressure medium for loading the pressure zones (C and D) is removed from the pressure space of the machine, namely via restrictor bores (40, 41) which are connected to the pressure valve (47) via bores (43, 45) penetrating through the bearing bodies, the pressure zones (C, D) and a housing cap (12), to which pressure valve (47) a vessel is connected.

2. Machine according to a [sic] Claim 1, characterised in that the bores (40, 41) leading into the pressure zones (C, D) are designed as restrictor bores.

3. Machine according to Claims 1 and 2, characterised in that the sealing arrangement is of two-piece design and consists of a plastic supporting ring (27A), which bears directly against the sealing plate (26), and a sealing body (27B) which is inserted into the supporting ring and is made of a softer material, and in that the sealing arrangement (27) is located in a groove (48) formed in the end face of the bearing body.

4. Machine according to one of Claims 1 to 3, characterised in that a small encircling groove (49) is formed at a slight distance from the sealing arrangement (27) on the outer periphery of the bearing bodies.

## Revendications

1. Machine réversible à engrenages (pompe ou moteur) comportant deux pignons (14, 15) engrénant par engrènement extérieur, et comportant une plaque d'étanchéité (26) sur au moins l'une de leurs surfaces latérales, plaque qui est soumise à l'action de champs de pression (A, D) sur sa face autre que celle tournée vers les engrenages, champs de pression qui sont délimités par une forme de joint (27) comprenant deux anneaux (28, 29) concentriques, disposés sensiblement en forme de lunette et qui sont reliés par des entretoises, les anneaux extérieurs étant situés le long de la paroi intérieure de la cavité et les anneaux intérieurs au voisinage des axes des pignons, les deux anneaux intérieurs (29) étant reliés par une première entretoise (30) suivant l'axe géométrique passant par le milieu des axes des pignons et en ce qu'en outre, partant des anneaux intérieurs, on a chaque fois deux entretoises (31, 32) dirigées radialement et de façon sensiblement perpendiculaire à la première entretoise, dans des directions opposées en étant reliées aux anneaux extérieurs donnant deux champs de pression (C, D) diamétralement opposés, qui sont soumis à une pression provenant des mêmes perçages débouchants (40, 41), cette pression étant commandée par un clapet (46) et les deux champs de pression (A, B) qui sont formés entre les entretoises (31, 32) sensiblement radiales et la première entretoise (30), sont reliés par des perçages (34, 35) traversant la plaque d'étanchéité (26) à l'entrée/sortie (50, 51) respective, machine caractérisée en ce que le fluide sous pression qui sollicite les champs de pression (C et D) provient de la chambre de pression de la machine à savoir en passant par les perçages d'étranglement (40, 41) qui sont reliés au clapet (47) par les champs de pression (C, D) et des perçages (43, 45) traversant un couvercle de carter (12), en étant reliés au clapet (47) lui-même relié à un récipient.

2. Machine réversible à engrenages selon la revendication 1, caractérisée en ce que les perçages (40, 41) débouchant dans les champs de pression (C, D) sont des perçages d'étranglement.

3. Machine selon les revendications 1 et 2, caractérisée en ce que le joint est en deux parties et se compose d'un anneau de soutien (27A) en matière synthétique qui est directement appliqué contre la plaque d'étanchéité (26) et un corps d'étanchéité (27B) inséré dans l'anneau de soutien, ce corps étant en un matériau plus souple et en ce que le joint (27) est logé dans une rainure (48) réalisée dans la face frontale du corps de palier.

4. Machine selon l'une des revendications 1 à 3, caractérisée en ce qu'une petite rainure (49), périphérique est prévue à une faible distance du joint (27) à la périphérie extérieure du corps de palier.
